# EUROPÄISCHE PATENTSCHRIFT

(11) **EP 0 258 581 B1**
(45) Veröffentlichungstag und Bekanntmachung des Hinweises auf die Patenterteilung: **02.08.1989**
(21) Anmeldenummer: 87110058.2
(22) Anmeldetag: 11.07.1987
(51) Int. Cl.: E05B 65/12

(54) **Motorisches Stellelement**
Motorized final control device
Elément moteur de réglage

(30) Priorität: 30.08.1986 DE 3629556
(43) Veröffentlichungstag der Anmeldung: 09.03.1988
(73) Patentinhaber: VDO Adolf Schindling AG, D-60487 Frankfurt (DE)
(72) Erfinder: Wipfler, Alfred, D-6239 Kriftel (DE); Baukholt, Theo, D-6239 Kriftel (DE); Seitz, Rainer, D-6000 Frankfurt/Main 1 (DE); Liedtke, Ralf, D-6200 Wiesbaden (DE)
(74) Vertreter: Klein, Thomas, Dipl.-Ing. (FH)

(56) Entgegenhaltungen:
- DE-A- 1 093 697

## Beschreibung

Die Erfindung bezieht sich auf ein motorisches Stellelement für eine Zentralverriegelungsanlage, welches eine zum Betätigen eines Türschlosses vorgesehene, mit einer Knopfstange gekoppelte und zwischen zwei Endstellungen mittels eines Motors bewegbare Schloßstange und eine Sperreinrichtung zur Diebstahlsicherung hat. Solche Stellelemente sind in Zentralverriegelungsanlagen heutiger Kraftfahrzeuge eingebaut und allgemein bekannt.

Bei den bekannten Stellelementen (z.B. siehe die DE-C 1 093 697) ist die Knopfstange fest mit der Schloßstange verbunden. In der Diebstahlsicherungsstellung wird die Schloßstange unverschiebbar blockiert, damit ein Einbrecher nach einem gewaltsamen Öffnen eines Fensters die Schloßstange nicht durch Ziehen am Ende der zugehörigen Knopfstange hochbewegen und so das Schloß entsichern und danach die Tür öffnen kann. Die Diebstahlsicherung ist nur mit dem Schlüssel aufzuheben, indem ein elektrischer Kontakt im Schloß betätigt wird und dadurch die Sperre motorisch gelöst wird.

Nachteilig bei den bekannten Zentralverriegelungsanlagen ist es, daß bei einem Ausfall des Bordnetzes die Diebstahlsicherung nicht mehr entsichert werden kann. Deshalb verzichtet man an der Fahrertür auf eine solche Diebstahlsicherung und sieht stattdessen dort eine mechanische, mittels des Schlüssels zu betätigende Diebstahlsicherung vor. Dadurch kann bei einem Ausfall des Bordnetzes wenigstens die Fahrertür noch geöffnet werden. Nachteilig bei einer solchen Zentralverriegelungsanlage ist es natürlich, daß bei ihr die Diebstahlsicherung aller Türen nur mittels des Schlüssels an der Fahrertür erfolgen kann.

Der Erfindung liegt die Aufgabe zugrunde, ein motorisches Stellelement der eingangs genannten Art derart zu gestalten, daß sich auch ohne Energieversorgung über das Bordnetz alle Türschlösser öffnen lassen, wenn ihre Diebstahlsicherung eingeschaltet ist und welches bei Vorhandensein von Bordspannung von allen einen Schließzylinder aufweisenden Türen betätigbar ist.

Diese Aufgabe wird erfindungsgemäß dadurch gelöst, daß die Diebstahlsicherung durch einen die Verschiebbarkeit der Schloßstange begrenzenden, motorisch angetriebenen, durch Federkraft in Entriegelungsstellung gehaltenen Riegel gebildet und zur Betätigung des Motors des Riegels in Verriegelungsrichtung ein mit seinem Taster gegen die Schloßstange anliegender Endlagenschalter vorgesehen ist und daß in Schließstellung der Schloßstange unterhalb des Endlagenschalters an der Schloßstange zum Schalten des Endlagenschalters ein Steuerbereich vorgesehen ist.

Bei einer solchen, erfindungsgemäßen Diebstahlsicherung handelt es sich um eine Bedarfsdiebstahlsicherung. Die Schloßstange wird nur vorübergehend verriegelt, wenn an ihr gezogen und dadurch der Endlagenschalter betätigt wird. Da der Motor den Riegel in Verriegelungsrichtung bewegt und bei Ausfall des Bordnetzes der Riegel durch Federkraft in Entriegelungsstellung vorgespannt ist, kann es bei Ausfall des Bordnetzes nicht dazu kommen, daß eine diebstahlgesicherte Tür nicht mit dem Schlüssel zu öffnen ist. Durch das erfindungsgemäße Stellelement wird somit eine Bedarfsdiebstahlsicherung geschaffen, die die Schloßstange nur sichert, wenn sie bei eingeschalteter Diebstahlsicherung mittels des mit ihr starr verbundenen Sicherungsknopfes geringfügig hochgezogen wird, ohne daß die Offenstellung erreicht wird. Mit dem erfindungsgemäßen Stellelement ist eine Mehrtürbetätigung möglich. Es ist nicht mehr erforderlich, die Fahrertür mit einer mechanisch vom Schlüssel betätigbaren Diebstahlsicherung zu versehen.

Besonders einfach läßt sich der Endlagenschalter durch geringfügiges Verschieben der Schloßstange betätigen, wenn der Steuerbereich durch eine Steuernut in der Schloßstange gebildet ist.

Der Motor zum Bewegen des Riegels ist besonders einfach und damit kostengünstig, wenn es sich bei ihm um eine Magnetspule handelt.

Auch die elektrische Beschaltung des Stellelementes ist sehr einfach, wenn gemäß einer anderen Ausgestaltung der Erfindung der Riegel durch eine Feder in der entsperrten Stellung vorgespannt und der Endlagenschalter zum Schließen eines Versorgungsstromkreises der Magnetspule ausgebildet ist.

Eine ganz besonders vorteilhafte Ausgestaltung der Erfindung besteht darin, daß zum Verrasten des Riegels mit der Schloßstange auf der Schloßstange ein um eine an seiner unteren Seite vorgesehene Achse innerhalb eines ein Verrasten mit dem Riegel ermöglichenden Bereichs schwenkbarer, mittels einer Feder in einer Mittelstellung gehaltener Klapphaken vorgesehen ist. Ein solcher Klapphaken liegt im diebstahlgesicherten Zustand beim Hochziehen der Schloßstange mit Vorspannung gegen den Riegel an. Das hat zur Folge, daß nach einem Loslassen des Sicherungsknopfes dieser zusammen mit der Schloßstange durch die Federkraft des Riegels wieder zurück in seine Ausgangsstellung, die Sicherungsstellung, gelangt und der Riegel dann wieder zurückfahren kann. Dadurch wird nur während des Hochziehens kurzfristig Strom zum Betätigen und Halten des Riegels in Verriegelungsstellung benötigt. Zum Aufrechterhalten der Bedarfsdiebstahlsicherung ist keine elektrische Energie erforderlich.

Das Stellelement eignet sich sehr gut für pneumatisch arbeitende Zentralverriegelungsanlagen. Hierbei ist vorteilhafterweise die Schloßstange unmittelbar mit einer Membran eines pneumatischen Stellmotors verbunden.

Das erfindungsgemäße Stellelement kann jedoch auch elektromotorisch arbeiten, indem die Schloßstange mittels einer Spindelmutter einer von einem Elektromotor antreibbaren Gewindespindel angetrieben ist.

Die Erfindung läßt zahlreiche Ausführungsformen zu. Zur weiteren Verdeutlichung ihres Grundprinzips sind zwei davon in der Zeichnung dargestellt und werden nachfolgend beschrieben. Die Zeichnung zeigt in
Fig. 1 einen Längsschnitt durch ein pneumatisches Stellelement in Offenstellung,
Fig. 2 einen Längsschnitt durch das Stellelement nach Figur 1 in Schließstellung,
Fig. 3 einen Längsschnitt durch das Stellelement in diebstahlgesicherter Stellung,
Fig. 4 einen Längsschnitt durch ein elektromotorisches Stellelement in diebstahlgesicherter Stellung,
Fig. 5 einen Längsschnitt durch das Stellelement nach Figur 4 in Offenstellung des Türschlosses.

Das in der Figur 1 dargestellte Stellelement hat in einem nicht dargestellten Gehäuse eine Schloßstange 1, welche unmittelbar mit einer Membran 2 eines teilweise dargestellten pneumatischen Motors 3 verbunden ist. Auf der Schloßstange 1 ist ein Klapphaken 4 um eine quer zur Schloßstange 1 verlaufende Achse 5 schwenkbar angeordnet, wobei die Achse 5 den Klapphaken 4 an seiner unteren Seite lagert. Schematisch angedeutet sind auf dem Klapphaken 4 zwei Anschläge 6, 7, zwischen denen eine blattförmige Feder 8 angeordnet ist. Schwenkt man den Klapphaken 4, so gelangen je nach Schwenkrichtung die Anschläge 6 oder 7 gegen die Feder 8 und verformen diese, so daß der Klapphaken 4 von der Feder 8 wieder zurückgestellt wird, wenn man ihn losläßt. In Spreizrichtung ist die Schwenkbarkeit des Klapphakens 6 durch einen Anschlag 9 auf der Schloßstange 1 begrenzt.

In der in Figur 1 gezeigten Offenstellung der Schloßstange 1 befindet sich unterhalb des Klapphakens 4 ein Riegel 10, welcher die Form eines Bolzens hat und von einer Magnetspule 11 umschlossen ist. Eine Feder 12 spannt den Riegel 10 in die dargestellte, zurückgezogene Stellung vor. Wird die Magnetspule 11 erregt, so bewegt sich der Riegel 10 gegen die Kraft der Feder 12 in Richtung der Schloßstange 1.

Zum Einschalten der Magnetspule 11 dient ein Endlagenschalter 13, der mit einem Taster 14 gegen die Schloßstange 1 anliegt und sich in der dargestellten Position in Offenstellung befindet. Angedeutet ist in der Figur 1 desweiteren ein mit einem Schlüssel betätigbarer Schließzylinder 15 mit einem Schalter 16 und die Schaltung der Magnetspule 11 mit dem Endlagenschalter 13.

Oberhalb des Endlagenschalters 13 ist an der Schloßstange 1 ein Steuerbereich in Form einer Steuernut 17 vorgesehen, in die der Taster 14 zu gelangen vermag, wenn sich die Schloßstange 1 entsprechend weit nach oben bewegt. Gelangt der Taster 14 in die Steuernut 17, dann schließt der Endlagenschalter 13.

Die Figur 2 zeigt das Stellelement in Schließstellung. In ihr befinden sich der Klapphaken 4 unmittelbar unterhalb des Riegels 10 und die Steuernut 17 unmittelbar unterhalb des Tasters 14 des Endlagenschalters 13. Die Magnetspule 11 ist jedoch nicht erregt, so daß der Riegel 10 genau wie in Figur 1 eingefahren ist.

Wird nun an dem mit der Schloßstange 1 verbundenen Sicherungsknopf gezogen, dann gelangt die Steuernut 17 vor den Taster 14, was in der Figur 3 gezeigt ist. Der Endlagenschalter 13 schließt dadurch, so daß die Magnetspule 11 erregt wird und sich der Riegel 10 gegen die Kraft der Feder 12 zur Schloßstange 1 hin bewegt. Ein weiteres Hochziehen der Schloßstange ist nur noch im geringfügigen, durch die Verschwenkbarkeit des Klapphakens 4 zugelassenen Bereich möglich, so daß ein Entriegeln der Tür ausgeschlossen ist. Läßt man den Sicherungsknopf wieder los, so bewegt sich die Schloßstange 1 zurück in die in Figur 2 gezeigte Stellung, in der der Riegel 10 wieder zurückgezogen ist.

Die Figuren 4 und 5 zeigen, daß das erfindungsgemäße Prinzip auch bei einem elektromotorischen Stellelement anwendbar ist. Die Schloßstange 1 hat bei dieser Ausführungsform ein Kuppelstück 18, welches zusammen mit der Schloßstange 1 mittels einer Spindelmutter 19 angehoben oder abgesenkt werden kann. Die Schloßmutter 19 ist auf eine Gewindespindel 20 geschraubt, die ihrerseits über ein Getriebe 21 und einen Elektromotor 22 antreibbar ist.

Der übrige Aufbau des Stellelementes nach den Figuren 4 und 5 entspricht dem des zuvor beschriebenen Stellelementes. In der in Figur 4 gezeigten diebstahlgesicherten Stellung wurde die Schloßstange 1 durch Ziehen am Sicherungsknopf aus der Schließstellung geringfügig nach oben gezogen. Dadurch gelangte der Taster 14 in die Steuernut 17, welche bei dieser Ausführungsform im Kuppelstück 18 vorgesehen ist, so daß der Endlagenschalter 13 schaltete und die Magnetspule 11 bestromt wird. Der Riegel hat sich deshalb vor den Klapphaken 4 geschoben, so daß die Schloßstange 1 nicht weiter nach oben bis in Offenstellung gezogen werden kann.

Wenn mit dem Schlüssel ein Türschloß auf "auf" geschlossen ist, dann ist die Stromverbindung zum Endlagenschalter 13 am Türschloß unterbrochen. Bei einer Aufwärtsbewegung der Schloßstange 1 wird zwar auch der Endlagenschalter 13 kurzfristig geschlossen, jedoch hat das keine Wirkung, da keine Spannung ansteht. Die Schloß stange 1 kann sich deshalb mit dem Klapphaken 4 am zurückgezogenen Riegel 10 vorbei in die in Figur 5 gezeigte Offenstellung bewegen.

## Patentansprüche

1. Motorisches Stellelement für eine Zentralverriegelungsanlage, welches eine zum Betätigen eines Türschlosses vorgesehene, mit einer Knopfstange gekoppelte und zwischen zwei Endstellungen mittels eines Motors bewegbare Schloßstange und eine Sperreinrichtung zur Diebstahlsicherung hat, dadurch gekennzeichnet, daß die Diebstahlsicherung durch einen die Verschiebbarkeit der Schloßstange (1) begrenzenden, motorisch angetriebenen, durch Federkraft in Entriegelungsrichtung gehaltenen Riegel (10) gebildet und zur Betätigung des Motors (3, 22) des Riegels (10) in Verriegelungsrichtung ein mit seinem Taster (14) gegen die Schloßstange (1 ) anliegender Endlagenschalter (13) vorgesehen ist und daß in Schließstellung der Schloßstange (1) unterhalb des Endlagenschalters (13) an der Schloßstange (1) zum Schalten des Endlagenschalters (13) ein Steuerbereich (Steuernut 17) vorgesehen ist.

2. Motorisches Stellelement nach Anspruch 1 dadurch gekennzeichnet, daß der Steuerbereich durch eine Steuernut (17) in der Schloßstange (1) gebildet ist.

3. Motorisches Stellelement nach den Ansprüchen 1 oder 2, dadurch gekennzeichnet, daß zum Antrieb des Riegels (10) eine Magnetspule (11) vorgesehen ist.

4. Motorisches Stellelement nach Anspruch 3, dadurch gekennzeichnet, daß der Riegel (10) durch eine Feder (12) in der entsperrten Stellung vorgespannt und der Endlagenschalter (13) zum Schließen eines Versorgungsstromkreises der Magnetspule (11) ausgebildet ist.

5. Motorisches Stellelement nach einem oder mehreren der vorangehenden Ansprüche, dadurch gekennzeichnet, daß zum Verrasten des Riegels (10) mit der Schloßstange (1) auf der Schloßstange (1) ein um eine an seiner unteren Seite vorgesehene Achse (5) innerhalb eines ein Verrasten mit dem Riegel (10) ermöglichenden Bereichs schwenkbarer, mittels einer Feder (8) in einer Mittelstellung gehaltener Klapphaken (4) vorgesehen ist.

6. Motorisches Stellelement nach einem oder mehreren der vorangehenden Ansprüche, dadurch gekennzeichnet, daß die Schloßstange (1) unmittelbar mit einer Membran (2) eines pneumatischen Stellmotors (3) verbunden ist.

7. Motorisches Stellelement nach einem oder mehreren der vorangehenden Ansprüche, dadurch gekennzeichnet, daß die Schloßstange (1) mittels einer Spindelmutter (19) einer von einem Elektromotor (22) antreibbaren Gewindespindel (20) angetrieben ist.

## Claims

1. Motor-driven actuating element for a central locking system, which element has a lock rod provided for actuating a door lock, coupled to a button- headed rod and moveable between two end positions by means of a motor, and a locking device for theft prevention, characterized in that the theft- prevention device is formed by a motor-driven locking bar (10) which limits the displaceability of the lock rod (1), is motor-driven, and is held in the unlocking direction by spring force and a limit switch (13) resting by its feeler (14) against the lock rod (1) is provided for actuating the motor (3, 22) of the locking bar (10) in the locking direction, and in that, in the closing position of the lock rod (1), a control region (control groove 17) is provided below the limit switch (13) on the lock rod (1) for switching the limit switch (13).

2. Motor-driven actuating element according to Claim 1, characterized in that the control region is formed by a control groove (17) in the lock rod (1).

3. Motor-driven actuating element according to Claims 1 or 2, characterized in that a magnet coil (11) is provided for driving the locking bar (10).

4. Motor-driven actuating element according to one or more of the preceding claims, characterized in that the locking bar (10) is prestressed by a spring (12) in the unblocked position, and the limit switch (13) is designed to close a supply circuit of the magnet coil (11).

5. Motor-driven actuating element according to one or more of the preceding claims, characterized in that a catch (4) which can be swivelled about a pin (5) provided at its lower side, within a range which permits locking engagement with the locking bar (10), and is held in a central position by means of a spring (8), is provided on the lock rod for the locking engagement of the locking bar (10) with the lock rod (1).

6. Motor-driven actuating element according to one or more of the preceding claims, characterized in that the lock rod (1) is connected directly to a diaphragm (2) of a pneumatic actuating motor (3).

7. Motor-driven actuating element according to one or more of the preceding claims, characterized in that the lock rod (1) is driven by means of a spindle nut (19) of a threaded spindle (20) which can be driven by an electric motor (22).

## Revendications

1. Elément motorisé de réglage pour installation de verrouillage centralisé, comportant une barre de manoeuvre destinée à actionner une serrure de portière, barre reliée à une tige de bouton et pouvant être déplacée entre deux positions extrêmes au moyen d'un moteur, ainsi qu'un dispositif antivol, élément caractérisé en ce que le dispositif antivol est constitué par un verrou (10), qui limite la mobilité de la barre (1) de manoeuvre, qui est commandé par un moteur et qui est maintenu en position de déverrouillage sous l'action d'un ressort, et par un interrupteur (13) de position extrême, destiné à actionner le moteur (11, 22) de ce verrou (10) vers la position de verrouillage, et appliqué par son palpeur (14) contre cette barre (1) de manoeuvre, et en ce que, dans la position de fermeture de ladite barre (1), une zone de commande (encoche 17), formée sur la barre et destinée à fermer cet interrupteur (13), se trouve plus bas que ce dernier.

2. Elément motorisé de réglage selon la revendication 1, caractérisé en ce que la zone de commande est constituée par une encoche (17) de la barre (1) de manoeuvre.

3. Elément motorisé de réglage selon les revendications 1 ou 2, caractérisé en ce que c'est une bobine (11) d'électro-aimant qui est destinée à actionner le verrou (10).

4. Elément motorisé de réglage selon la revendication 3, caractérisé en ce que le verrou (10) est retenu en position de déverrouillage par un ressort (12), et l'interrupteur (13) de position extrême est monté de façon à fermer un circuit d'alimentation en courant de la bobine (11).

5. Elément motorisé de réglage selon une ou plusieurs des revendications précédentes, caractérisé en ce que la barre (1) de manoeuvre porte un mentonnet (4) basculant destiné à engager le verrou (10) avec cette barre (1), pouvant pivoter à son extrémité inférieure sur un axe (5) selon un arc lui permettant de venir en prise avec ce verrou (10) et maintenu dans une position moyenne au moyen d'un ressort (8).

6. Elément motorisé de réglage selon une ou plusieurs des revendications précédentes, caractérisé en ce que la barre (1) de manoeuvre de serrure est reliée directement à une membrane (2) de moteur (3) pneumatique de positionnement.

7. Elément motorisé de réglage selon une ou plusieurs des revendications 1 à 5, caractérisé en ce que la barre (1) de manoeuvre de serrure est entraînée au moyen d'un écrou (19) d'une broche filetée (20) pouvant être mue par un moteur électrique (22).
